# EUROPÄISCHE PATENTSCHRIFT

(11) **EP 1 830 370 B1**
(45) Veröffentlichungstag und Bekanntmachung des Hinweises auf die Patenterteilung: **15.08.2012**
(21) Anmeldenummer: 07004336.9
(22) Anmeldetag: 02.03.2007
(51) Int. Cl.: H01F 7/18

(54) **Vorrichtung zur Steuerung eines elektromagnetischen Stellantriebs**
Device for controlling an electromagnetic actuating device
Dispositif destiné à la commande d'un mécanisme de commande électromagnétique

(30) Priorität: 02.03.2006 DE 102006009628
(43) Veröffentlichungstag der Anmeldung: 05.09.2007
(73) Patentinhaber: Keinath, Renate, 72336 Balingen (DE)
(72) Erfinder: Keinath, Renate, 72336 Balingen (DE)
(74) Vertreter: Reinhardt, Harry

(56) Entgegenhaltungen:
- EP-A- 0 768 682
- DE-A1- 4 109 233
- US-A1- 2002 126 434
- US-A1- 2005 071 098

## Beschreibung

### Gebiet der Erfindung

Die Erfindung betrifft eine Vorrichtung zur Steuerung eines elektromagnetischen Stellantriebs wie einer Magnetspule, insbesondere einer Magnetspule an Hydraulikoder Pneumatikschaltventilen, vorzugsweise im Bereich von Kuhststoff-Spritzgießmaschinen nach dem Oberbegriff des Anspruchs 1.

### Stand der Technik

Im industriellen Bereich werden traditionell hydraulische Schaltventile mit einer Versorgungsspannung von 24V_{DC} eingesetzt. Das gleiche gilt für die Pneumatik im industriellen Einsatz. Vorgegeben durch das Bordnetz, liegen die Versorgungsspannungen von Schaltventilen im mobilen Bereich meist bei 12V_{DC}. Das Spektrum an Ventilen und deren Schaltlogik ist jedoch vergleichbar.

Aus der EP 0 768 682 A1 sind eine Vorrichtung und ein Verfahren zum Identifizieren einer Anzahl von parallel geschalteten induktiven Lasten bekannt, die vorzugsweise in Verbindung mit einer Beschichtungseinrichtung betrieben werden. Um die Anzahl der induktiven Lasten zu bestimmen, wird vor dem eigentlichen Betrieb der Vorrichtung ein Einzelimpuls gesetzt und daraus die Anzahl der angeschlossenen Spulen identifiziert. Die Spulen sind dabei äquivalent und ihrer Art nach in einem vorausgegangenen Schritt bestimmt worden. Die Bestimmung der Anzahl erfolgt mit einer di/dt-Auswertung zur Bestimmung der Induktivität. In der Messphase wird die magnetische Erregung so gering gehalten, dass sich der Aktor des Stellantriebs nicht bewegt und keine Übererregung erfolgt.

Aus der DE 40 31 427 A1 sind ein Verfahren und eine Vorrichtung bekannt, die mit Hilfe von pulsweitenmodulierter Versorgungsspannung einen energiereduzierten Betrieb mit nachgeregelter Leistungsanpassung eines elektromagnetischen Stellgliedes erlaubt. Dieses Verfahren reduziert zyklisch die Leistung auf eine Minimalleistung (P₀) und kann somit an die Grenze des Haltemomentes des Stellgliedes gelangen. Dazu werden Spulenstrom und Spulenspannung gemessen und die Leistung in der Spule wird kontinuierlich oder in festgelegten Stufen reduziert, bis sich der Aktor bewegt, d.h. die Gegeninduktion in der Spule durch den Spulenstrom erkannt wird. Diese Leistung P₀ wird mit einen Offset versehen und als Minimalleistung an die Spule abgegeben. Das Verfahren ist unabhängig von der angeschlossenen Last, wobei bei kleinen induktiven Lasten das Erkennen der Aktorbewegung wegen der geringen Gegeninduktion durch Spulenstrom und -spannung schwierig ist. Zudem besteht die Gefahr, dass sich in kritischen Anwendungen unter hoher Last oder bei spontan einwirkenden Störgrößen die Last zumindest teilweise aus dem angestrebten Zustand heraus bewegt.

Die DE 41 09 233 C2 zeigt eine Ansteuerelektronik mit Pulsweiten moduliertem Ausgangssignal zum Ansteuern elektrischer Stellglieder eines hydraulischen Systems, wobei ohne Übererregung anhand der ermittelten Impedanz die Kenngrößen des Stellglieds bestimmt und diese über die Pulsweitenmodulation angesteuert werden. (vgl. auch DE 101 04 754 A1).

Aus der DE 39 10 810 A1 ist eine Schaltungsanordnung bekannt, bei der mit einer einstellbaren Pulsweitenmodulation (PWM) ein leistungsreduzierter Betrieb von elektromagnetischen Stellgliedern realisiert wird.

### Offenbarung der Erfindung

Ausgehend von diesem Stand der Technik liegt der Erfindung die Aufgabe zugrunde, Ventilspulen nach ihrer Nennspannung zu identifizieren und diese für den industriellen Einsatz nutzbar zu machen.

Dies Aufgabe wird durch ein Verfahren zur Steuerung eines elektromagnetischen Stellglieds mit den Merkmalen des Anspruches 1 gelöst.

Durch eine zeitlich begrenzte Übererregung, d.h. Betrieb mit einer Leistung, welche deutlich über der Nennleistung des elektromagnetische Stellantriebes liegt, lassen sich Ventile niedriger Nennleistung auch unter höherer Spannung mit größere Schaltgeschwindigkeit betreiben. An Hand der dabei auftretenden Strom- und Spannungscharakteristik beim Anlegen der Versorgungsspannung an den Stellantrieb kann auf den Stellantrieb bzw. das Ventil geschlossen werden, der dann entsprechend unter Pulsweitenmodulation bei seiner Nennleistung betrieben wird. Vorzugsweise ist die Versorgungsspannung wenigstens so hoch wie die Nennspannung des Stellantriebs. Durch die Übererregung werden Streuungen der Einschaltdauer über verschiedene Stellantriebe einer Serie und/oder verschiedene Arbeitspunkte (für Ventile z.B. Druck, Durchflussmenge, Temperatur, Viskosität des Mediums) minimiert.

Damit lassen sich Ventilspulen verschiedener Nennspannungen identifizieren und für den industriellen Einsatz an verschiedenen Versorgungsspannungen nutzbar machen. Über eine Anpassung der Einschaltdauer mittels der pulsweitenmodulierten Versorgung können die elektromagnetischen Stellglieder für einen weiten Bereich verschiedener Versorgungsspannungen nutzbar gemacht werden. Die Höhe der Versorgungsspannung ist im wesentlich nur von der zulässigen Isolationsspannung der Spule begrenzt. Im Betrieb werden Schwankungen der Versorgungsspannung durch Anpassung der Einschaltdauer ausgeglichen, sodass der mittlere Spulenstrom konstant bleibt.

Im Einschaltmoment steigt der Strom in der angeschlossenen induktiven Last in einer e-Funktion an. Mit der Bewegung des Stellantriebes, d.h., der Auslenkung des Stellgliedes von der Ruhelage in die aktive Endlage kommt es zu einer kurzfristigen Unterbrechung des Stromanstiegs, welche zur Funktionsüberwachung ausgewertet werden kann.

Weitere Vorteile ergeben sich aus den Unteransprüchen und der nachfolgenden Beschreibung.

### Kurzbeschreibung der Figuren

Im Folgenden wird die Erfindung an Hand der beigefügten Figuren näher erläutert.
Es zeigen:
- Fig. 1: ein Blockschaltbild einer erfindungsgemäßen Schaltung,
- Fig. 2: ein Schaltbild einer Schaltung in einer gegenüber Fig. 1 konkretisierten Ausführungsform,
- Fig. 3 - 5: Diagramme von Spannung und Strom über der Zeit an verschiedenen Ventilspulen als Last.

### Beschreibung bevorzugter Ausführungsbeispiele

Bevor die Erfindung im Detail beschrieben wird, ist darauf hinzuweisen, dass sie nicht auf die jeweiligen Bauteile der Vorrichtung oder die erläuterte Vorgehensweise im Rahmen des Verfahrens beschränkt ist, da diese Bauteile und Verfahren variieren können. Die hier verwendeten Begriffe sind lediglich dafür bestimmt, besondere Ausführungsformen zu beschreiben und werden nicht einschränkend verwendet. Wenn in der Beschreibung und in den Ansprüchen die Einzahl oder unbestimmte Artikel verwendet werden, beziehen sich diese auch auf die Mehrzahl dieser Elemente, solange nicht der Gesamtzusammenhang eindeutig etwas anderes deutlich macht. Dasselbe gilt in umgekehrter Richtung.

Das im Folgenden beschriebene Verfahren wird vorzugsweise an Stellgliedern von Ventilen an einer Spritzgießmaschine zur Verarbeitung plastifizierbarer Materialien, insbesondere an einer Kunststoff-Spritzgießmaschine verwendet.

In der Ansteuerschaltung 80 gemäß Fig. 1 wird über wenigstens ein Schaltelement 10 eine Versorgungsspannung U_{V} über die Ausgänge 80.4, 80.5 an eine angeschlossene Last 100 angelegt. Diese Last ist im Ausführungsbeispiel z.B. die Spule eines Stellantriebs eines Ventils mit Stellelement und Schieber. Die Schaltung ist über Eingang 80.2 an der Versorgungsspannung U_{V} und über Eingang 80.3 an GND angeschlossen. Das Schaltelement 10 wird über ein Steuerelement 60 über Anschlüsse 60.2 ein- bzw. ausgeschaltet. Zusätzlich zum Schaltelement 10 ist ein Stromsensor 20 vorgesehen. Ist das Schaltelement 10 geschlossen, fließt Strom vom Versorgungspin 80.2 über Stromsensor 20, Schaltelement 10 und über die angeschlossene Last 100 nach GND. Das elektromagnetische Stellglied schaltet ein.

Beim Einschalten erfolgt eine zeitlich begrenzte Übererregung, d.h. ein Betrieb mit einer Leistung, welche deutlich über der Nennleistung des elektromagnetische Stellantriebes liegt, so dass sich Ventile niedriger Nennleistung auch unter höherer Spannung mit größerer Schaltgeschwindigkeit betreiben. An Hand der dabei auftretenden Strom- und Spannungscharakteristik beim Anlegen der Versorgungsspannung an den Stellantrieb kann auf den Stellantrieb bzw. das Ventil geschlossen werden, der dann entsprechend unter Pulsweitenmodulation bei seiner Nennleistung betrieben wird. Vorzugsweise ist die Versorgungsspannung wenigstens so hoch wie die Nennspannung des Stellantriebs.

Der dabei fließende Strom wird dem Steuerelement 60 vom Stromsensor 20 als Information zur Verfügung gestellt. Zusätzlich wird die Höhe der Versorgungsspannung U_{V} gemessen. Aus den beiden Informationen Strom (hier Spulenstrom) und Spannung (hier Versorgungsspannung) kann die Impedanz der Last 100 errechnet werden. Die Einrichtung zur Erfassung von Strom und Versorgungsspannung kann im Steuerelement 60 integriert oder extern vorhanden sein. Der Stromsensor 20 kann auch im Schaltelement 10 integriert sein.

Die Entscheidung, mit welcher Leistung die Last (Spule des elektromagnetischen Stellgliedes) betrieben werden muss, wird im Steuerelement 60 anhand der berechneten Impedanz festgelegt.

Erkennt das Steuerelement 60 als Last eine Spule niedrigerer Nennleistung, wird das Schaltelement 10 vom Steuerelement 60 im Taktbetrieb geschaltet und somit über eine pulsweitenmodulierte Spannung die Leistung an die Last der Spule angepasst. Die Einschaltdauer innerhalb des Taktbetriebes ist auch abhängig von der angelegten Versorgungsspannung U_{V}. Mit steigender Versorgungsspannung wird die Einschaltdauer reduziert und umgekehrt. Durch diese Anpassung wird der mittlere Spulenstrom auch bei variabler Versorgungsspannung U_{V} konstant gehalten.

Dem Steuerelement ist eine Vielzahl verschiedener induktiver Lasten unterschiedlicher Nennleistung bekannt. Die Erkennung des jeweiligen Stellelements erfolgt über den Strom und die Höhe der Versorgungsspannung im übererregten Zustand. Die Schaltfrequenz der Pulsweitenmodulation (PWM) ist so hoch gewählt, dass die induktive Last wie die Speicherdrossel eines Schaltreglers wirkt. An der Ventilspule stellt sich ein "quasi" DC Strom mit geringer Restwelligkeit ein. Spulenstrom und Versorgungsspannung werden vorzugsweise in jedem Takt gemessen. Die Versorgungsspannung U_{V} muss mindestens so hoch sein, wie die Nennspannung der angeschlossenen Last. Überschreitet die Versorgungsspannung die Nennleistung des Stellelements, wird dynamisch in den Taktbetrieb gewechselt (und wieder zurück). Die Stellelemente können somit deutlich über Nennspannung betrieben werden (begrenzt nur durch die Isolationsfestigkeit der Isolierung des Spulendrahtes). Die PWM wird dynamisch der Versorgungsspannung angepasst. Somit können mit einer Spannungsquelle Lasten verschiedenster Nennspannung betrieben werden.

Anhand des Spulenstromes kann das Schalten der Last erkannt werden und somit Ventilklemmer, z.B. durch Fremdkörper, detektiert werden. Die Überwachung des Spulenstromes kann als Kurzschlusserkennung genutzt werden, als elektronische Sicherung. Dies erhöht die Kurzschlusssicherheit des Stellantriebs an sich

Die Schaltungseinrichtung kann einen zusätzlichen Steuereingang 80.1 aufweisen, durch den das Ein- und Ausschalten der Schaltung an sich gesteuert werden kann

In der Ausführungsform der Fig. 2 sind in der Ansteuerschaltung 80 zwei Schaltelemente 10, 30 vorgesehen. Beide Schaltelemente, die hier als MOSFET Schalter, logisch als Schließer ausgeführt sind, werden über Steuerelement 60 über Anschlüsse 60.2, 60.3 ein- bzw. ausgeschaltet. Im Schaltungsbeispiel ist zusätzlich zum Schaltelement 10 ein Stromsensor 20 (hier z.B. ein Shunt Widerstand) vorgesehen. Mit 70 ist ein internes Löschglied gekennzeichnet.

Sind beide Schaltelemente 10, 30 geschlossen, fließt Strom vom Eingang 80.2 über Schaltelement 10, Stromsensor 20, über die angeschlossene Last 100 und über Schaltelement 30 nach GND. Das elektromagnetische Stellglied schaltet ein. Der dabei fließende Strom wird dem Steuerelement 60 vom Stromsensor 20 über den A/D-Wandler 40 dem Steuerelement 60 am Eingang 60.5 als Information zur Verfügung gestellt. Zusätzlich wird die Höhe der Versorgungsspannung gemessen und über den A/D-Wandler 50 zur Spannungsmessung dem Steuerelement 60 am Eingang 60.4 zur Verfügung gestellt. Aus den beiden Informationen Strom und Spannung wird die induktive Last bestimmt.

Die Schaltung arbeitet wie folgt. Gemäß Fig. 3 liegt zum Zeitpunkt t_{EIN1} ein digitales Steuersignal am Eingang 60.1 des Steuerelementes an. Das Steuerelement schließt zeitgleich beide Schaltelemente 10, 30. Somit liegt die Spannung U_{LAST} (U_{V} - Verluste an den Schaltelementen 10, 30 sowie am Stromsensor 20) an der angeschlossenen Last 100 (Ventilspule). Der Spulenstrom I_{LAST} steigt in einer e-Funktion bis zum Zeitpunkt t₁. Durch die Bewegung des Stellglieds des Stellantriebes aus der Ruhelage in Richtung aktive Endlage kommt es zu einer kurzfristigen Unterbrechung des Stromanstiegs, bis zum Zeitpunkt t₂ das Stellglied in Endlage ist. Der Stromanstieg erreicht zum Zeitpunkt t₃ den Maximalwert. Zum Zeitpunkt t₃ identifiziert das Steuerelement anhand des Spulenstroms und der Versorgungsspannung die Nennleistung der angeschlossenen Last 100. Im Beispiel der Fig. 3 ist keine Leistungsanpassung mittels PWM erforderlich. Zudem kann der im Einschaltmoment zum Zeitpunkt t₂ auftretende Wendepunkt im Anstieg des Stromes zur Funktionsüberwachung des Stellantriebes genutzt werden, da dieser Wendepunkt als Folge der Bewegung des Stellglieds auftritt. Meist ist die Kurve des Stroms über die Zeit an dieser Stelle nicht monoton steigend oder ggf. sogar unstetig

Ist als Last gemäß Fig. 4 eine Spule niedrigerer Nennspannung angeschlossen, wird, nachdem der Stellantrieb sicher in Endlage ist, in den Taktbetrieb umgeschaltet. Der Strom und somit die wirksame Leistung über die Spule wird auf den Nennwert des Bauelementes reduziert, um eine thermische Zerstörung der Spule zu verhindern. In diesem Fall liegt zum Zeitpunkt t_{EIN2} ein digitales Steuersignal am Eingang 60.1 des Steuerelementes an. Das Steuerelement schließt zeitgleich beide Schaltelemente 10, 30. Somit liegt die Spannung U_{LAST} an der angeschlossenen Last 100. Der Spulenstrom I_{LAST} steigt in einer e-Funktion bis zum Zeitpunkt t₄. Durch die Bewegung des Stellglieds des Stellantriebes aus der Ruhelage in Richtung aktive Endlage kommt es auch hier zu einer kurzfristigen Unterbrechung des Stromanstiegs, bis zum Zeitpunkt t₅ das Stellglied in Endlage ist. Der Stromanstieg erreicht zum Zeitpunkt t₆ den Maximalwert. Zum Zeitpunkt t₆ identifiziert das Steuerelement anhand des Spulenstroms und der Versorgungsspannung die Nennleistung der angeschlossenen Last 100 und taktet wenigstens eines der Schaltelemente 10,30 zu den Zeitpunkten t₇, t₈. dadurch verringert sich bei getakteter Spannung U_{LAST} der Spulenstrom I_{LAST}.

Reduziert sich während des Betriebs die Versorgungsspannung, wird die Einschaltdauer wie in Fig. 5 zum Zeitpunkt t₉ dargestellt entsprechend vergrößert und der Spulenstrom bleibt konstant, d.h., bei getakteter Spannung gilt für den Strom I_{LAST} im ausgeregelten Zustand unabhängig von der Höhe der Versorgungsspannung U_{V}: $\int I \left(t\right) ⅆ t = const .$

Durch die Übererregung des elektromagnetischen Stellantriebes werden die Streuungen der Einschaltdauer über verschiedene Geräte einer Serie und/oder verschiedene Arbeitspunkte minimiert.

### Bezugszeichenliste

- 10, 30: Schaltelement
- 20: Stromsensor
- 40: A/D-Wandler zur Strommessung
- 50: A/D-Wandler zur Spannungsmessung
- 60: Steuerelement
- 60.1,60.4,60.5: Eingang
- 60.2,60.3: Anschlüsse
- 70: internes Löschglied
- 80: Ansteuerschaltung
- 80.1: Steuereingang
- 80.2,80.3: Eingang
- 80.4,80.5: Ausgang
- 100: Last

- t_{EIN1}: Zeitpunkt
- t₁, t₂, .. , t₁₀: Zeitpunkt
- I_{LAST}: Spulenstrom
- U_{LAST}: Spannungssignal
- U_{V}: Versorgungsspannung

## Patentansprüche

1. Verfahren zur Steuerung eines elektromagnetischen Stellantriebes mit einer Schaltungseinrichtung, welche aufweist:
- einen Eingang (80.2) zum Anschluss an eine Versorgungsspannung (UV),
- einen Eingang (80.3) zum Anschluss an GND,
- zwei Ausgänge (80.4, 80.5) zum Anschluss eines Stellelements,
- mindestens ein Schaltelement (10, 30) zur Unterbrechung der Stromversorgung,
- eine Einrichtung (20) zur Erfassung des Stroms,
- ein Steuerelement (60) zur Messung von Strom und Versorgungsspannung sowie zur Steuerung des wenigstens einen Schaltelements (10,30),
- ein Stellelement des Stellantriebs, das von dem wenigstens einen Schaltelement (10,30) unter Pulsweitenmodulation angesteuert wird und zeitlich begrenzt zu seiner Bestimmung betrieben wird,
**dadurch gekennzeichnet, dass** das Stellelement beim Einschalten zeitlich begrenzt mit einer Leistung übererregt wird, welche über der Nennleistung des Stellantriebs liegt, und dass das Steuerelement (60) bei dieser Leistung anhand von Strom und der Höhe der Versorgungsspannung des Stellelements im übererregten Zustand die Nennleistung anhand einer Vielzahl dem Steuerelement bekannten, verschiedenen induktiven Lasten unterschiedlicher Nennleistung bestimmt und damit auf den Stellantrieb geschlossen, der dann ggf. unter Pulsweitenmodulation bei seiner Nennleistung betrieben wird.

2. Verfahren nach Anspruch 1, **dadurch gekennzeichnet, dass** mittels des wenigstens einen Schaltelements (10,30) eine pulsweitenmodullerte Spannung zur Anpassung der Leistung an die bestimmte Leistung im angeschlossenen elektromagnetischen Stellantrieb erzeugt wird.

3. Verfahren nach Anspruch 1 oder 2, **dadurch gekennzeichnet, dass** die Schaltungseinrichtung einen zusätzlichen Steuereingang (80.1) besitzt, durch den das Einund Ausschalten der Schaltungseinrichtung gesteuert werden kann.

4. Verfahren nach einem der vorhergehenden Ansprüche, **dadurch gekennzeichnet, dass** die Einrichtung (20) zur Erfassung von Strom und Versorgungsspannung im Steuerelement (60) integriert oder extern vorhanden ist oder dass die Einrichtung (20) zur Erfassung des Stroms im Schaltelement (10) integriert ist

5. Verfahren nach einem der vorhergehenden Ansprüche, **dadurch gekennzeichnet, dass** das Tastverhältnis des von mindestens einem der Schaltelemente (10,30) erzeugten, getakteten Spannungssignal (U_{LAST}) von der Höhe der Versorgungsspannung (U_{V}) abhängt.

6. Verfahren nach einem der vorhergehenden Ansprüche, **dadurch gekennzeichnet, dass** bei getakteter Spannung für den Strom (I_{LAST}) im ausgeregelten Zustand unabhängig von der Höhe der Versorgungsspannung (U_{V}) gilt: $\int I \left(t\right) ⅆ t = const .$

7. Verfahren nach einem der vorhergehenden Ansprüche, **dadurch gekennzeichnet, dass** im Einschaltmoment (t₂, t₅) der wenigstens eine Wendepunkt im Anstieg des Stromes zur Funktionsüberwachung des Stellantriebes genutzt wird.

8. Verfahren nach einem der vorhergehenden Ansprüche, **dadurch gekennzeichnet, dass** die Schaltfrequenz der Pulsweitenmodulation so hoch gewählt ist, dass das Stellelement wie die Speicherdrossel eines Schaltreglers wirkt.

9. Verfahren nach einem der vorhergehenden Ansprüche, **dadurch gekennzeichnet, dass** Spulenstrom und Versorgungsspannung vorzugsweise in jedem Takt gemessen werden.

10. Verfahren nach einem der vorhergehenden Ansprüche, **dadurch gekennzeichnet, dass** die Versorgungsspannung (U_{V}) größer gleich der Nennspannung (U_{Last}) des Stellelements ist.

11. Verfahren nach einem der vorhergehenden Ansprüche, **dadurch gekennzeichnet, dass** das Verfahren an einer Spritzgießmaschine zur Verarbeitung plastifizierbarer Materialien, insbesondere an einer Kunststoff-Spritzgießmaschine verwendet wird.

## Claims

1. Method for controlling an electromagnetic actuating device with a switching arrangement, which has:
• an input (80.2) for connection to a supply voltage (UV),
• an input (80.3) for connection to GND,
• two outputs (80.4, 80.5) for connecting an actuating element,
• at least one switching element (10, 30) for interrupting the current supply,
• a device (20) for detecting the current,
• a control element (60) for measuring current and supply voltage and also for controlling the at least one switching element (10, 30)
• an actuating element of the actuating device, which is activated by the at least one switching element (10, 30) with pulse-width modulation and is operated in a time-limited manner for its control,
**characterised in that** upon switch-on the adjusting element is overexcited in a time-limited manner with a power, which lies above the nominal power of the actuating device, and that at this power on the basis of current and the magnitude of the supply voltage of the adjusting element in the overexcited state the control element (60) determines the nominal power on the basis of a plurality of different inductive loads of different nominal power known to the control element and thus inferred to the actuating device, which is then operated if applicable with pulse-width modulation at its nominal power.

2. Method according to claim 1, **characterised in that** a pulse-width modulated voltage is produced by means of the at least one switching element (10, 30) for adapting the power to the specific power in the connected electromagnetic actuating device.

3. Method according to claim 1 or 2, **characterised in that** the switching arrangement has an additional control input (80.1), by means of which the switching on and off of the switching arrangement can be controlled.

4. Method according to one of the preceding claims, **characterised in that** the device (20) for detecting current and supply voltage is integrated in the control element (60) or is present externally or that the device (20) for detecting the current is integrated in the switching element (10).

5. Method according to one of the preceding claims, **characterised in that** the duty factor of the clocked voltage signal (U_{LOAD}) produced by at least one of the switching elements (10, 30) is dependent on the magnitude of the supply voltage (Uᵥ).

6. Method according to one of the preceding claims, **characterised in that** in the case of clocked voltage the following applies for the current (I_{LOAD}) in the stabilised state independently of the magnitude of the supply voltage (Uᵥ): $\int I \left(t\right) ⅆ t = const .$

7. Method according to one of the preceding claims, **characterised in that** at the switch-on moment (t₂, t₅) the at least one turning point in the rise in current is used for function monitoring of the actuating device.

8. Method according to one of the preceding claims, **characterised in that** the switching frequency of the pulse-width modulation is selected to be sufficiently high that the adjusting element acts like the storage throttle of a switching regulator.

9. Method according to one of the preceding claims, **characterised in that** coil current and supply voltage are preferably measured in each clock cycle.

10. Method according to one of the preceding claims, **characterised in that** the supply voltage (Uᵥ) is equal to the nominal voltage (U_{LOAD}) of the adjusting element.

11. Method according to one of the preceding claims, **characterised in that** the method is used on an injection moulding machine for processing plasticisable materials, in particular on a plastic injection moulding machine.

## Revendications

1. Procédé de commande d'un mécanisme de réglage électromagnétique comportant un circuit de commutation, lequel comprend :
- une entrée (80.2) pour la connexion à une tension d'alimentation (Uᵥ),
- une entrée (80.3) pour la connexion à la terre,
- deux sorties (80.4, 80.5) pour la connexion à un élément de réglage,
- au moins un élément de commutation (10,30) pour l'interruption de l'alimentation en courant,
- un dispositif (20) pour la détermination du courant ;
- un élément de commande (60) pour la mesure du courant et de la tension d'alimentation ainsi que pour la commande dudit au moins un élément de commutation (10,30),
- un élément de réglage du mécanisme de réglage, qui est commandé par ledit au moins un élément ce commutation (10,30) par modulation de largeur de pulsations et qui est actionné de manière limitée dans le temps par sa détermination,
**caractérisé en ce que** l'élément de réglage est surexcité, lors de la mise en marche, de manière limitée dans le temps par une puissance qui est supérieure à la puissance nominale du mécanisme de commande et **en ce que** l'élément de commande (60) détermine, avec cette puissance à l'aide du courant et de la valeur de la tension d'alimentation de l'élément de réglage à l'état surexcité la puissance nominale à l'aide d'une multiplicité de charges inductives différentes, connues par l'élément de commande et est ainsi fermé sur le mécanisme de réglage, lequel est éventuellement actionné par modulation de largeur de pulsations à sa puissance nominale.

2. Procédé selon la revendication 1, **caractérisé en ce qu'**une tension modulée en largeur de pulsations est produite au moyen dudit au moins un élément de commutation (10,30) pour l'adaptation de la puissance à la puissance déterminée dans le mécanisme de réglage électromagnétique relié.

3. Procédé selon la revendication 1 ou 2, **caractérisé en ce que** le circuit de commutation possède une entrée de commande supplémentaire (80.1), par laquelle la mise en marche et l'arrêt du circuit de commutation peut être commandée.

4. Procédé selon l'une des revendications précédentes, **caractérisé en ce que** le dispositif (20) pour la détermination du courant et de la tension d'alimentation est intégré dans l'élément de commande (60) ou est prévu à l'extérieur ou **en ce que** le dispositif (20) pour la détermination du courant est intégré dans l'élément de commutation (10).

5. Procédé selon l'une des revendications précédentes, **caractérisé en ce que** le rapport impulsion/pause du signal de tension (U_{LAST}) produit et cadencé par au moins un desdits éléments de commande (10,30) dépend de la valeur de la tension d'alimentation (U_{V}).

6. Procédé selon l'une des revendications précédentes, **caractérisé en ce que** l'équation suivante $\int I \left(t\right) ⅆ t = const .$
s'applique avec une tension cadencée pour le courant (I_{LAST}) à l'état déréglé, indépendamment de la valeur de la tension d'alimentation (U_{V}).

7. Procédé selon l'une des revendications précédentes, **caractérisé en ce qu'**au moins un point d'inflexion est utilisé dans l'augmentation du courant au moment de la mise en marche (t₂, t₅) pour la surveillance du fonctionnement du mécanisme de réglage.

8. Procédé selon l'une des revendications précédentes, **caractérisé en ce que** la fréquence de commutation de la modulation de largeur de pulsations est choisie suffisamment élevée pour que l'élément d'actionnement agisse comme la bobine-mémoire d'un régulateur de commutation.

9. Procédé selon l'une des revendications précédentes, **caractérisé en ce que** le courant de bobine et la tension s'alimentation sont de préférence mesurés à chaque cadence.

10. Procédé selon l'une des revendications précédentes, **caractérisé en ce que** la tension d'alimentation (U_{V}) est supérieure à la tension nominale (U_{LAST}) de l'élément de réglage.

11. Procédé selon l'une des revendications précédentes, caractérisé en que le procédé est utilisé dans une machine à mouler par injection pour la fabrication de matériaux plastifiables, en particulier dans une machine à mouler par injection pour matière plastique.
